# EUROPÄISCHE PATENTSCHRIFT

(11) **EP 1 690 472 B1**
(45) Veröffentlichungstag und Bekanntmachung des Hinweises auf die Patenterteilung: **29.06.2016**
(21) Anmeldenummer: 06002807.3
(22) Anmeldetag: 13.02.2006
(51) Int. Cl.: A47B 88/00

(54) **Schubladenführung**
Drawer guide
Guide de tiroir

(30) Priorität: 27.04.2005 DE 202005006724 U; 14.02.2005 DE 202005002433 U
(43) Veröffentlichungstag der Anmeldung: 16.08.2006
(73) Patentinhaber: Grass GmbH, 6973 Höchst (AT)
(72) Erfinder: Kropf, Peter, A-6971 Hard (AT); Schneider, Klaus, A-6973 Höchst (AT)
(74) Vertreter: Riebling, Peter

(56) Entgegenhaltungen:
- AT-B- 390 175
- DE-U1- 9 410 504
- DE-U1-202004 014 955

## Beschreibung

Die vorliegende Erfindung betrifft eine Schubladenführung, insbesondere für Möbelschubladen, nach dem Oberbegriff des Patentanspruches 1 mit einer Verstelleinrichtung des Frontspaltes zwischen der Frontblende der Schublade und dem feststehenden Korpus.

Nach dem Stand der Technik werden verschiedenartig dicke Puffer zur Einstellung des Frontspaltes verwendet, wobei diese Puffer an der Möbelkorpus-Vorderkante oder aber an der Rückseite der Frontblende befestigt werden und somit eine Überbrückung des Frontspaltes zwischen der Frontblende und dem Möbelkorpus bewerkstelligen. Je nach gewünschtem Frontspalt werden unterschiedlich tiefe Puffer verwendet, die insbesondere aus einem elastischen Kunststoff, wie beispielsweise Gummi, bestehen.

Nachteil dieser Puffer ist, dass diese nicht einstellbar sondern nur austauschbar sind und somit verschieden tiefe Puffer zum Einsatz kommen. Der Puffer selbst jedoch ist nicht einstellbar, so dass eine Feinjustierung nicht vorgenommen werden kann, sondern lediglich eine abgestufte Anpassung des Frontspaltes in Abhängigkeit der einzelnen Tiefen (Längen) der Puffer. Dies führt zu einem weiteren Nachteil, dass nämlich verschiedene Größen von Puffern auf Lager gehalten werden müssen, was zu zusätzlichen Kosten beim Hersteller und Händler führt. Weiterer Nachteil ist die optisch nicht sehr ansprechende Form, da zumindest bei ausgezogener Schublade aus dem Möbelkorpus der Puffer im Frontspalt sichtbar ist. Weiterer Nachteil ist, dass diese Gummipuffer zu Verschmutzung neigen und zudem relativ rasch aushärten, so dass diese dann unter der ständigen Belastung beim Auftreffen der Schubladenfront auf dem Möbelkorpus einreißen, ihre Wirkung verlieren und ausgetauscht werden müssen.

Die EP 0 421 458 B1 offenbart eine Schublade mit zwei Schubladenzargen, an denen je eine Auszugsschiene einer Schubladenführungsgarnitur lösbar befestigt ist, wobei jede Auszugsschiene bei ihrem hinteren Ende einen Haken aufweist, mit dem sie in die Schublade einhängbar ist und die Schublade federelastische oder von einer Feder beaufschlagte Rastteile aufweist, die jeweils in einer Aussparung der Auszugsschiene einrasten und an einer Rastkante der Ausziehschiene anliegen und jede Schubladenzarge einen Hakenteil aufweist, der das vordere Ende der Auszugsschiene aufnimmt, wobei die Rastteile mehrere in Auszugsrichtung der Schublade versetzte Anschlagflächen aufweisen, von denen je eine an der Rastkante anliegt. Der Frontspalt zwischen Frontblende und Korpus wird also durch die Rastteile und deren stufenartige Anschlagflächen bestimmt. Hier besteht der gleiche Nachteil, wie bei den zuvor erwähnten gummielastischen Puffern des Standes der Technik, dass nämlich nur eine stufenweise Verstellung des Frontspalts möglich ist. Zudem ist nachteilig, dass die Rastteile als relativ komplizierte Kunststoffteile ausgebildet sind, sowie die Ausziehschiene und die Zarge mit Ausnehmungen in definierter Lage vorgesehen sein müssen, so dass eine relativ aufwendige und kostenintensive Konstruktion vorliegt. Weiterhin ist dieses System nur für Unterflurführungen verwendbar und eben nicht für die zumeist eingesetzten, seitlich an den Schubladen angeordneten, Schubladenführungen.

Die auf den gleichen Anmelder zurückgehende gattungsgemäße EP 1 483 984 A1 offenbart ebenfalls bereits schon eine Frontspalt-Verstelleinrichtung mit einem justierbaren Element auf einem Multifunktionsträger, der am vorderen, freien Ende der Schubladenschiene aufgesetzt ist. Dieses justierbare Element wirkt zwischen der linear verschiebbaren Schubladenschiene und der feststehenden Korpusschiene und kann als Rändelschraube ausgebildet sein, als mehrstufiges Rad mit stirnseitigen Rampen, oder aber als Verstellschraube, die auf eine federnde Zunge einer Anschlagfläche wirkt. Offenbart ist jedoch immer, dass dieses justierbare Element auf einem Multifunktionsträger am vorderen, freien Ende der Schubladenschiene angeordnet ist und auf einen Anschlag, der ggf. federnd ausgebildet sein kann, an der feststehenden Schiene anliegt und somit die Relativstellung zwischen Schubladenschiene und Korpusschiene justierbar ist, womit der Frontspalt eingestellt werden kann. Nachteil ist, dass immer ein relativ kostspieliger Multifunktionsträger erforderlich ist und weiterhin bei dem mehrstufigen Rad als Justierelement wiederum nur eine stufenförmige Justierung möglich ist, die nur einen geringen Verstellweg aufweist. Die Rändelschraube und die auf eine Feder wirkende Justierschraube haben jedoch einen genügenden Federweg, jedoch den gravierenden Nachteil, dass diese nur in Verbindung mit dem recht aufwendigen und kostenintensiven Multifunktionsträger offenbart sind.

Die DE 94 105 04 U1 und AT 401 860 B offenbaren eine Schublade mit einer Frontblende und zwei Schubladenzargen. An jeder Seite der Schublade ist eine ladenseitige Ausziehschiene, eine am Möbelkorpus zu befestigende Tragschiene und ggf. eine zwischen diesen beiden Schienen ablaufende Mittelschiene vorgesehen. An mindesten einer Seite der Schublade ist ein verstellbarer Tiefenanschlag vorgesehen, der entweder beim vorderen Ende der Schubladenzarge gelagert ist und an der Tragschiene anschlägt, oder am vorderen Ende der Tragschiene gelagert ist und an einem schubladenseitigen Gegenanschlag anstößt. Der Tiefenanschlag ist von einem Rad gebildet, das an einer Stirnseite eine wendelförmige Anschlagfläche aufweist, wobei die Drehachse des Rades in der Verschieberichtung der Schublade liegt. Nachteil ist, dass bei dem mehrstufigen Rad als Justierelement wiederum nur eine stufenförmige Justierung möglich ist, die zudem nur einen geringen Verstellweg aufweist. Weiterer Nachteil Ist, dass in einer Ausführungsform ein Gegenanschlag an der Schublade selbst und nicht an der Schubladenführung (Führungs-Schienensystem) angeordnet sein muss, was zu erhöhten Kosten In Herstellung, Montage, Wartung und Reparatur führt.

Die AT 390 175 B beschreibt ein Blendeneinstellelement für Schubladen und Auszüge mit Zargenschienen als kombinierte Auszugschienen und Seitenwände, wobei die Blende direkt an den von vorderen abgewinkelten Stirnseiten der Zargenschienen gebildeten Anschraubwinkeln neigungseinstellbar befestigt ist. Das Blendeneinstellelement besteht hierbei aus einem Gewindeflaschteil und einem in Montagestellung mit dem Gewindeflanschteil formschlüssig und drehtest verbundenen Mitnehmerflansch.

Mit der DE 20 2004 014955 U1 wird eine Schublade mit einer höhenbeweglich gelagerten Frontblende offenbart, die beim Ausziehen der Schublade aus einem Möbelkorpus angehoben und beim Einschieben der Schublade in den Möbelkorpus abgesenkt wird. Es ist eine wegabhängig gesteuerte und mechanisch bewegte Sperre vorgesehen, die die Frontblende bei ausgezogener Schublade in einer angehobenen Stellung hält. Die Sperre wird von einem verschiebbaren Klotz gebildet.

Aufgabe der vorliegenden Erfindung ist es, eine Schubladenführung bereit zu stellen, mit einer Einrichtung zur Verstellung des Frontspaltes, die wesentlich kostengünstiger ist und einen genügend großen Verstellweg gewährleistet.

Nebengeordnete Aufgabe ist es, eine einfache und kostengünstige Verstellung des Wirkweges eines Zusatzelementes wie z.B. eines Dämpfers, eines Touch-Latch-Elementes oder einer Einzugsautomatikvorrichtung bereit zu stellen.

Zur Lösung der Aufgabe dienen die Merkmale des Patentanspruches 1.

Eine Lösung sieht vor, dass ein bereits vorhandener Multifunktionsträger gemäss der EP 1 483 984 A1 und ein darin aufgenommenes Zusatzelement, wie beispielsweise ein Dämpfungselement oder ein Touch-Latch-Element, für die Frontblendenverstellung genutzt werden, wobei das Zusatzelement relativ zum Multifunktionsträger in Ein-/Auszugsrichtung verstellbar ist. Insbesondere ist somit lediglich noch ein kostenarmes Verstellelement zusätzlich nötig, welches dann zwischen dem Multifunktionsträger und dem Zusatzelement (Dämpfer oder Touch-Latch etc.) wirkt. Dieses Zusatzelement wirkt dann wiederum auf einen Anschlag auf einem feststehenden Teil der Schublade, insbesondere einem Anschlag auf der Korpusschiene.

Eine andere Lösung sieht vor, dass mindestens ein relativ zu einem anderen Bauteil der Schublade verfahrbares Bauteil mindestens in zwei Teile geteilt ist, welche Teile teleskopisch ineinander greifen und zueinander in Ein/Auszugsrichtung der Schublade verfahrbar sind.

Vorteil hierbei ist, dass eine integrierte Lösung vorliegt, so dass die Einrichtung zur Frontplattenverstellung geschützt innerhalb der Schubladenführung selbst vorliegt, so dass eine Beschädigungsgefahr der Verstelleinrichtung oder des Inhalts der Schublade besteht, ebenso wie keine Verletzungsgefahr für den Monteur oder den Benutzer.

Weiterer Vorteil ist, dass ein großer Verstellweg möglich ist und sogar der Endkunde selbst, nicht nur der Monteur, jederzeit nachjustieren kann. Weiterer wesentlicher Vorteil ist, dass nur wenige Toleranzen für die Konstruktion zu berücksichtigen sind, da eine Fehler-Fortpflanzung der Toleranzen nicht zu befürchten ist, da die Einrichtung zur Einstellung des Frontspaltes nur zwischen einer geringen Anzahl von Bauteilen der Schubladenführung, insbesondere direkt zwischen der Schubladenschiene und der Korpusschiene wirkt.

Vorteilhafte Ausgestaltungen der Erfindung sind Gegenstand der Unteransprüche.

Bei der speziellen Ausgestaltung eines Verstellelements der Verstelleinrichtung soll vollkommene Freiheit im Rahmen der vorliegenden Erfindung herrschen, so dass sämtliche Verstellarten vorgesehen sein können, nämlich Elemente mit translatorischer Bewegung oder aber rotatorischer Bewegung oder aber Kombinationen daraus.

So kann das Verstellelement z. B. als Madenschraube bzw. Gewindestange ausgebildet sein, oder aber als Schraube mit Schraubenkopf, auf dem eine Rändel aufgebracht sein kann, oder aber als Schneckenschraube, als Exzenterschraube mit Nocke(n), wobei ein oder mehrere Nocken vorhanden sein können. Die Verstelleinrichtung kann als Klemmsystem mit Hebel oder Kniehebel, als Rastersystem mit Haken oder federbelasteten Kugeln, usw. ausgebildet sein. Die Gewindeschrauben, sowie die Exzenterschrauben und die Klemmsysteme können stufenlos verstellt werden, wohingegen das Rastersystem nur stufenweise verstellt werden kann. Der Verstellweg selbst kann in weiten Bereichen erfolgen und ist von dem gewählten Verstellsystem abhängig.

Grundsätzlich kann daher das Verstellelement direkt in Auszugsrichtung verstellbar sein (Tiefe der Schublade) oder aber in der Höhe der Schublade quer zur Auszugsrichtung, wobei dann die Bewegung des Stellelements durch den zugeordneten Anschlag in eine Bewegung umgesetzt wird, die parallel zur Auszugsrichtung der Schublade ist. Auch bei einem drehbaren Verstellelement wird die Drehbewegung des Verstellelements umgesetzt in eine translatorische Bewegung in Auszugsrichtung der Schublade.

Eine erste Ausführungsform der vorliegenden Erfindung sieht vor, dass Zusatzelemente mit eigentlich anderen Funktionen dafür hergenommen werden, um eine Frontspaltveränderung herbeizuführen. Diese Zusatzelemente können beispielsweise sein ein Dämpfers, ein Touch-Latch-Element, eine Einzugsautomatik, eine Mittelschiene, ein oder mehrere Rollenwagen oder Rollen, usw, so dass sämtliche Elemente, die die Tiefenposition der Schublade und damit der Frontblende bestimmen, hierfür vorgesehen werden können.

Insbesondere ist die Erfindung für ein Dämpferelement oder ein Touch-Latch-Element gedacht, so dass das bereits in dem Multifunktionsträger vorhandene Element (Dämpfer/Touch-Latch-Element) für die Frontspaltverstellung herangezogen werden können. Dies war das eigentliche Ausgangsproblem der vorliegenden Erfindung, dass bei Austausch des Dämpfers mit dem Touch-Latch-Element und umgekehrt der Frontspalt von etwa 2 mm beim Dämpfer auf etwa 5 mm beim Touch-Latch-Element umgestellt werden musste. Je nachdem, welches Element daher in dem Multifunktionsträger eingesetzt wird, muss der Frontspalt demgemäss verstellt werden.

Hierfür kann vorgesehen sein, dass ein Verstellelement, wie beispielsweise eine Schneckenschraube, drehbar am Multifunktionsträger angeordnet ist, deren Schneckenwindung in zugeordnete Rippen im Dämpfer bzw. im Touch-Latch-Element eingreift und dieses dazu veranlasst, bei Drehung des Verstellelements (Schnecke) sich in Längserstreckung der Schubladenschiene, d. h., in Schubladenaus-/einzugsrichtung, zu bewegen. Demgemäss wäre nur als zusätzliches Teil die Verstellschnecke nötig und auf dem Dämpfer/Touch-Latch-Element zugeordnete Rippen, was zu einer sehr kostengünstigen Verstellvorrichtung für die Frontplatte führt.

Eine weitere Variante dieser Ausführung wäre, die Schneckenschraube als Verstellelement vollkommen entfallen zu lassen und anstatt dessen auf dem Dämpfer/Touch-Latch-Element ein Gewinde vorzusehen, welches in ein Gegengewinde im Multifunktionsträger eingreifen kann und somit der Dämpfer/Touch-Latch-Element zum Multifunktionsträger in Schubladenauszugsrichtung durch ein-/ausschrauben verstellt werden kann.

Das Gewinde im Multifunktionsträger kann hierbei direkt in das Material des Multifunktionsträgers eingearbeitet oder aber als separate Hülse ausgebildet sein, welches dann in einer Ausnehmung im Multifunktionsträger verankert wird, beispielsweise über eine Presspassung oder aber über eine andere Festlegung, z. B. Verschraubung, Vernietung etc.

Durch die Verstellung des Dämpfers in Schubladenauszugsrichtung wird nun erfindungsgemäß zum einen der Frontspalt eingestellt, zum anderen jedoch auch der Dämpfungsweg, so dass mit dieser Ausführungsform eigentlich zwei Aufgaben gelöst werden, nämlich zum einen die Frontspalteinstellung und zum anderen die Einstellung des Wirkwegs des Dämpfers und somit der Dämpfungs-Charakteristik oder des Beginns/Endes der Dämpfung in Bezug auf den Einzugs-/Auszugsweg der Schublade.

Damit sich während des Drehvorganges über die Schneckenschraube der Dämpfer bzw. Touch-Latch-Element nicht verdrehen kann, kann eine Verdrehsicherung vorgesehen sein, z.B. als Rippe, die sich in Längsrichtung erstreckt und auf dem Außenumfang des Zylinders des Dämpfers/Touch-Latch-Elements angeordnet ist.

Die Wirkung des Verstellelements auf den Dampfer/Touch-Latch-Element kann daher zum einen auf dessen Zylinder erfolgen, oder aber auf dessen Kolbenstange, oder aber auf den Anschlag, der sich auf einer anderen Schiene, z. B. der Korpusschiene, befindet.

Für die zweite Ausführungsform der vorliegenden Erfindung und dessen Verstellelemente gilt gleiches wie bereits bei der ersten Ausführungsform, dass nämlich dieses sehr variantenreich ausgebildet sein kann, also nicht nur als Schneckengewinde ausgebildet sein kann, sondern eben alle anderen Formen und Bewegungsmöglichkeiten in translatorischer und/oder rotatorischer Bewegung, so beispielsweise andere Gewindearten, Exzenter mit Nocken, Klemm-Mechanismen, Rastersysteme etc..

Insbesondere sind die Verstellelemente der ersten und zweiten Ausführungsform der vorliegenden Erfindung an derselben Schiene angeordnet, wie der Dämpfer bzw. das Touch-Latch-Element.

In einer Unterform der zweiten Ausführungsform der vorliegenden Erfindung ist es vorgesehen, dass wiederum das Verstellelement entfällt, jedoch das bereits im Schubladensystem vorhandene Zusatzelement (Dämpfer/Touch-Latch-Element) mindestens in 2 Teile geteilt und teleskopisch verfahrbar ausgebildet ist, so dass beispielsweise der Dämpferzylinder und/oder der Dämpfungskolbenstößel teleskopierbar in Schubladenauszugsrichtung ausfahrbar sind.

Im folgenden wird die Erfindung anhand von mehrere Ausführungswege darstellende Zeichnungen näher erläutert. Hierbei gehen aus den Zeichnungen und ihrer Beschreibung weitere Merkmale und Vorteile der Erfindung hervor.

Es zeigen:
- Figur 1: eine perspektivische Darstellung eines Grundprinzips einer Schublade mit Frontspalt,
- Figur 2: eine Draufsicht auf die Figur 1,
- Figur 3: eine Ausführungsform der vorliegenden Erfindung in Form einer Seitenansicht der Schubladenführung mit Verstellsystem über den Dämpfer bzw. das Touch-Latch-System,
- Figur 4: zeigt eine vergrößerte Darstellung der Figur 3 im Bereich des vorderen Multifunktionsträger mit Dämpfer bzw. Touch-Latch-System,
- Figur 5: zeigt eine alternative Ausführung zur Figur 4 ohne separates Verstellelement,
- Figur 6: zeigt eine weitere alternative Ausführung der Figur 4 mit teleskopierbarem Dämpfer bzw. Touch-Latch-System,

Die Figuren 1 und 2 stellen die grundsätzliche Konstruktion dar mit der Möbelschublade 1, die im Möbelkorpus 2 aufgenommen ist, wobei die Frontblende 4 der Möbelschublade 1, die an der Schubladenseitenwand 5 befestigt ist, mit der vorderen Stirnseite des Möbelkorpus 2 einen Frontspalt 3 bildet.

Die Schublade 1 ist innerhalb des Möbelkorpus 2 aufgenommen und beinhaltet eine Schubladenführung 6, die aus einer korpusfesten Korpusschiene 7 besteht, die längsverschieblich eine Mittelschiene 9 trägt, die wiederum längsverschieblich eine Schubladenschiene 8 trägt, die an der Schubladenseitenwand 5 befestigt ist, an deren vorderen Stirnseite sich die Frontblende 4 befindet.

Die Figuren 3 und 4 zeigen eine Ausführungsform der vorliegenden Erfindung, wobei eine Schneckenschraube 10 vorgesehen ist, die in einem Multifunktionsteil 15 drehbar um die eigene Achse gelagert ist.

Im Folgenden wird nur Bezug genommen auf einen Dämpfer 12 im Multifunktionsteil, der aber durch ein ansich bekanntes Touch-Latch-Element ersetzbar ist, welches sämtliche im folgenden beschriebenen Einzelteile des Dämpfers 12 aufweist, und sich im Wesentlichen nur durch das Innenleben im Zylinder 20 unterscheidet.

Innerhalb einer sich in Längsrichtung erstreckenden Öffnung 19 im Multifunktionsteil ist ein Dämpfer 12 aufgenommen, welcher innerhalb seines Zylinders 20 einen Kolben 25 mit daran angeordneter Kolbenstange 13 beinhaltet, wobei das vordere, freie Ende der Kolbenstange 13 gemäss Figur 3, Position 14, an einem Anschlag 11 ansteht, welcher Anschlag 11 sich auf der korpusfesten Korpusschiene 7 befindet.

An dem, der Frontplatte 4 zugewandten, vorderen, freien Ende des Zylinders 20 sind einige hintereinander liegende Rippen angeordnet, in die in zusammengebautem Zustand die Schneckenwindung des Verstellelements 10 eingreifen und somit eine Verstellung des Zylinders 20 des Dämpfers 12 in Schubladenauszugsrichtung 21 erfolgen kann oder in Schubladeneinzugsrichtung 22, je nach Drehrichtung der Schneckenschraube 10. Damit der Zylinder 20 sich nicht innerhalb der Öffnungen 19 während des Drehens des Verstellelements 10 mitdreht, ist eine Führungsrippe 16 auf dem Außenumfang des Zylinders 20 vorgesehen, der in eine zugehörige Nut 26 im Multifunktionsteil 15 eingreift und somit eine Verdrehsicherung des Zylinders 20 bewerkstelligt wird.

Gemäss der allgemeinen Beschreibung kann natürlich das Verstellelement 10 auch auf die Kolbenstange 13 wirken.

Das Multifunktionsteil 15 ist insbesondere am vorderen, freien Ende der Schubladenschiene 8 angeordnet, kann jedoch in anderen Ausführungsformen an jeder beliebigen Stelle der Schubladenschiene 8 vorgesehen sein oder ggf. der Mittelschiene 9 oder auch der Korpusschiene 7, wobei jedoch immer der Anschlag 11 dann auf einer anderen Schiene 7 bis 9 angeordnet sein muss, so dass sich der Dämpfer 12 und der Anschlag 11 auf zwei relativ zueinander bewegten, beliebigen Bauteilen befinden.

Figur 5 zeigt eine Variante der Ausführungsform der Figuren 3 und 4, wobei jedoch die Schneckenschraube 10 entfallen ist und stattdessen sich innerhalb der Ausnehmung 19 des Multifunktionsteils ein Gewinde befindet oder aber eine Gewindehülse 23, in die dann der Dämpfer 12 mit seinen Außengewindegängen 24 eingeschraubt wird. Damit ist der Dämpfer 12 mit seinem Zylinder 20 innerhalb des Gewindes 23 im Multifunktionsteil 14 in Ein- und Auszugsrichtung 21, 22 der Schublade verstellbar, womit eine Verstellung der Frontplatte 4 über die Schubladenseitenwand 5 erfolgt, die mit der Schubladenschiene 8 verbunden ist, an welchem sich das Multifunktionsteil 15 stirnseitig befindet.

Die Figur 6 zeigt eine weitere Variante der Figuren 3 und 4, wobei ebenfalls die Schneckenschraube 10 entfallen ist und sich der Dämpfer 12 wiederum innerhalb der Öffnung 19 im Multifunktionsteil 15 befindet, wobei jedoch sein Zylinder 20 zweiteilig und teleskopiert in sich verfahrbar ausgebildet ist und somit wiederum eine Verstellung in den Ein- und Auszugsrichtungen 21 und 22 erfolgen kann. Weiterhin ist in Figur 8 noch dargestellt, dass die Teleskopierung auch an der Kolbenstange vorgesehen sein kann, anstatt oder aber zusätzlich zur Teleskopierung des Zylinders 20.

Bei der Schubladenführung 6 nach den Figuren 3-5 ist zusammenfassend folgendes vorteilhaft:
Die Verstelleinrichtung für die Schubladenfront 4 kann mindestens ein linear und/oder drehbar verstellbares Verstellelement 10 beinhalten und optional zusätzlich einen drehbar und/oder linear verstellbaren Anschlag 11 für das Zusatzelement.

Das mindestens eine Verstellelement kann dabei bevorzugt als Gewindeschraube 10 und/oder als Schneckenschraube 10b und/oder als Exzenterschraube mit mindestens einer Nocke und/oder als Klemmmechanismus und/oder als Rastersystem und/oder als Schieber 10a ausgebildet sein. Ist die Gewindeschraube 10 als Schneckenschraube 10b ausgebildet, wirkt sie auf zugeordnete Rippen 17 am mindestens einen Zusatzelement 12.

Die Schneckenschraube 10b kann in einem Multifunktionsteil 15 aufgenommen sein, das am vorderen freien Ende der Schubladenschiene 8, der Schubladenfront 4 nahe, befestigt ist.

In einer anderen Ausführung kann die Verstelleinrichtung mindestens eine Gewindeaufnahme 23 beinhalten, das mit dem mindestens einen Zusatzelement 12 verbindbar und wiederholt verstellbar ist. Hierbei kann die mindestens eine Gewindeaufnahme 23 sich in einem Multifunktionsteil 15 befinden, in/auf welches das mindestens eine Zusatzelement 12 mit seinem Gegengewinde 24 ein-/aufgeschraubt ist.

Das mindestens eine Zusatzelement kann mindestens einmal teleskopierbar ausgebildet sein, und mindestens zwei zueinander teleskopierbare Teile 13a, 13b, 20a, 20b aufweisen. Die zwei zueinander teleskopierbaren Teile 13a, 13b, 20a, 20b) des Zusatzelements sind dabei bevorzugt miteinander über ein Gewinde verbunden. Auch kann auf mindestens eines dieser zueinander teleskopierbaren Teile 13a, 13b, 20a, 20b das mindestens eine Verstellelement 10 der Verstelleinrichtung wirken.

## Patentansprüche

1. Schubladenführung (6), insbesondere für Möbelschubladen (1), mit einer an einem Korpus (2) festgelegten Korpusschiene (7) und einer auf dieser unmittelbar oder mittelbar über eine ggfs. vorhandene Mittelschiene (9) linear verschiebbaren Schubladenschiene (8), und mit mindestens einem Zusatzelement, in Form eines Dämpfers (12) oder einem Touch-Latch-Element oder einer Einzugsautomatikvorrichtung, oder aber in Form eines Dämpfers (12) und eines Touch-Latch-Elementes, oder aber in Form eines Dämpfers (12) und einer Einzugsautomatikvorrichtung, oder aber in Form eines Touch-Latch-Elementes und einer Einzugsautomatikvorrichtung, die über eine Verstelleinrichtung in ihrem Wirkweg einstellbar sind, **dadurch gekennzeichnet, dass** entweder das mindestens eine Zusatzelement insgesamt relativ zu und in Aus-/Einzugsrichtungen (21, 22) der Schubladenschiene (8) durch die Verstelleinrichtung verstellbar ausgebildet ist, oder aber dass zwei relativ zueinander während der Bewegung der Schublade wirkenden Bauteile (13a, 13b, 20a, 20b) des Zusatzelements zueinander in Aus-/Einzugsrichtungen (21, 22) der Schubladenschiene (8) durch die Verstelleinrichtung verstellbar ausgebildet sind

2. Schubladenführung (6) nach Anspruch 1, **dadurch gekennzeichnet, dass** die Verstelleinrichtung mindestens ein drehbar verstellbares oder mindestens ein linear verstellbares Verstellelement (10) beinhaltet und optional zusätzlich einen drehbar oder linear verstellbaren Anschlag (11) für das Zusatzelement (12) beinhaltet, wobei insbesondere die lineare Verstellung des Verstellelements (10) in den Aus-/Einzugsrichtungen (21, 22) der Schublade (1) erfolgt oder quer zur Längserstreckung der Schienen (7-9) von Schiene zu Schiene.

3. Schubladenführung (6) nach Anspruch 2, **dadurch gekennzeichnet, dass** das mindestens eine Verstellelement als Gewindeschraube (10) oder eine Schneckenschraube (10b) oder als Exzenterschraube mit mindestens einer Nocke oder als Schieber (10a) ausgebildet ist und die Verstelleinrichtung als Klemmmechanismus oder als Rastersystem ausgebildet ist, wobei insbesondere das mindestens eine Verstellelement in den Aus-/Einzugsrichtungen (21, 22) der Schublade (1) linear verstellbar ist.

4. Schubladenführung (6) nach Anspruch 2 oder 3, **dadurch gekennzeichnet, dass** das mindestens eine Verstellelement (10) sich auf einer mit der Schubladenschiene (8) verbundenen oder damit werkstoffeinstückig ausgebildeten Halterung (18) befindet.

5. Schubladenführung (6) nach Anspruch 2 oder 3, **dadurch gekennzeichnet, dass** das mindestens eine Verstellelement (10) auf das Zusatzelement (12) wirkt, wobei insbesondere die mindestens eine Schneckenschraube (10b) auf zugeordnete Rippen (17) am Zusatzelement (12) wirkt und insbesondere die mindestens eine Verstellschraube (10b) in einem Multifunktionsteil (15) aufgenommen ist, das am vorderen freien Ende der Schubladenschiene (8), der Schubladenfront (4) nahe, befestigt ist.

6. Schubladenführung (6) nach Anspruch 1, **dadurch gekennzeichnet, dass** die Verstelleinrichtung mindestens eine Gewindeaufnahme (23) beinhaltet, das mit dem mindestens einen Zusatzelement (12) verbindbar und wiederholt verstellbar ist, wobei insbesondere die mindestens eine Gewindeaufnahme (23) sich in einem Multifunktionsteil (15) befindet, in/auf welches das Zusatzelement (12) mit seinem Gegengewinde (24) ein-/aufgeschraubt ist und wobei insbesondere das mindestens eine Zusatzelement (12) mindestens einmal teleskopierbar ausgebildet ist und wobei insbesondere die zwei zueinander teleskopierbaren Teile (13a, 13b, 20a, 20b) des mindestens einen Zusatzelements (12) miteinander über ein Gewinde verbunden sind oder aber auf mindestens eines dieser zueinander teleskopierbaren Teile (13a, 13b, 20a, 20b) das mindestens eine Verstellelement (10) der Verstelleinrichtung wirkt.

7. Schubladenführung (6) nach einem der Ansprüche 2-6, **dadurch gekennzeichnet, dass** die Verstelleinrichtung mindestens einen in Aus-/Einzugsrichtungen (21, 22) der Schublade (1) verstellbaren zugeordneten Anschlag (11) für das mindestens eine Verstellelement (10) bzw. für das mindestens eine Zusatzelement (12) aufweist, wobei sich dieser mindestens eine Anschlag (11) auf einem anderen Bauteil (7-9, 12, 13, 15, 18, 20) befindet, als das mindestens eine Verstellelement (10) bzw. das mindestens eine Zusatzelement (12).

8. Schubladenführung (6) nach einem der Ansprüche 1-7, **dadurch gekennzeichnet, dass** die Schubladenschiene (8) unmittelbar oder mittelbar über eine Schubladenseitenwand (5) und/oder eine Schubladenzarge mit einer Schubladenfront (4) verbunden ist, wobei zwischen dem Korpus (2) und der Schubladenfront (4) ein Frontspalt (3) gebildet ist, der dadurch veränderbar ist, dass die Schubladenfront (4) in Aus-/Einzugsrichtungen (21, 22) der Schublade (1) über die Verstelleinrichtung wiederholt verstellbar ist, wobei die Verstelleinrichtung unmittelbar oder mittelbar zwischen mindestens zwei beliebigen, relativ zueinander in den Aus-/Einzugsrichtungen (21, 22) verfahrbaren Bauteilen (7-9, 11, 12, 13, 15, 20) der Schubladenführung (6) angeordnet ist und/oder wirkt, und dass die relativ zueinander in den Aus-/Einzugsrichtungen (21, 22) verfahrbaren Bauteile (7-9, 11, 12, 13, 15, 20) der Schubladenführung (6), zwischen denen sich die Verstelleinrichtung befindet, nur während eines Teils des Aus- und Einzugsweges der Schublade (1), der insbesondere kurz vor dem vollkommen geschlossenen Zustand der Schublade (1) liegt, relativ zueinander automatisch/selbsttätig verfahren werden.

9. Schubladenführung (6) nach Anspruch 8, **dadurch gekennzeichnet, dass** das Zusatzelement (12) mittelbar oder unmittelbar auf einer Schiene (7-9) angeordnet ist, und über ein Verstellelement (10) in Aus-/Einzugsrichtungen (21, 22) der Schublade (1) verstellbar ist, wobei das Verstellelement (10) mittelbar oder unmittelbar auf der selben Schiene (7-9) angeordnet ist.

10. Schubladenführung (6) nach Anspruch 8, **dadurch gekennzeichnet, dass** die Verstelleinrichtung mindestens eine Gewindeaufnahme (23) beinhaltet, das mit dem mindestens einen Zusatzelement (12) verbindbar und wiederholt verstellbar ist, wobei insbesondere die mindestens eine Gewindeaufnahme (23) sich in einem Multifunktionsteil (15) befindet, in/auf welches das Zusatzelement (12) mit seinem Gegengewinde (24) ein-/aufgeschraubt ist und wobei insbesondere das mindestens eine Zusatzelement (12) mindestens einmal teleskopierbar ausgebildet ist und wobei insbesondere die zwei zueinander teleskopierbaren Teile (13a, 13b, 20a, 20b) des mindestens einen Zusatzelements (12) miteinander über ein Gewinde verbunden sind oder aber auf mindestens eines dieser zueinander teleskopierbaren Teile (13a, 13b, 20a, 20b) das mindestens eine Verstellelement (10) der Verstelleinrichtung wirkt.

## Claims

1. Drawer guide (6), in particular for furniture drawers (1), with a carcass rail (7) fixed to a carcass (2) and a drawer rail (8) which is displaceable linearly on this carcass rail directly or indirectly by means of an optionally present central rail (9), and with at least one additional element, in the form of a damper (12) or a touch latch element or an automatic closing or retracting device, or in the form of a damper (12) and a touch latch element, or in the form of a damper (12) and an automatic closing or retracting device, or in the form of a touch latch element and an automatic closing or retracting device, which are adjustable in their working travel by means of an adjusting device, **characterised in that** either the at least one additional element is embodied so as to be adjustable overall relative to and in opening/closing directions (21, 22) of the drawer rail (8) by the adjusting device, or **in that** two components (13a, 13b, 20a, 20b) of the additional element operating relative to one another during the movement of the drawer are embodied so as to be adjustable in relation to one another in opening/closing directions of the drawer rail (8) by the adjusting device.

2. Drawer guide (6) according to claim 1, **characterised in that** the adjusting device comprises at least one rotatably adjustable or at least one linearly adjustable adjusting element (10) and optionally comprises in addition a rotatably or linearly adjustable stop (11) for the additional element (12), wherein in particular the linear adjustment of the adjusting element (10) is effected in the opening/closing directions (21, 22) of the drawer (1) or transversely to the longitudinal extension of the rails (7-9) from rail to rail.

3. Drawer guide (6) according to claim 2, **characterised in that** the at least one adjusting element is embodied in the form of a threaded screw (10) or a worm screw (10b) or in the form of an eccentric screw with at least one cam or in the form of a slide (10a) and the adjusting device is embodied in the form of a clamping mechanism or in the form of a detent system, wherein in particular the at least one adjusting element is adjustable linearly in the opening/closing directions (21, 22) of the drawer (1).

4. Drawer guide (6) according to claim 2 or 3, **characterised in that** the at least one adjusting element (10) is located on a mounting (18) which is connected with the drawer rail (8) or formed in one piece with it.

5. Drawer guide (6) according to claim 2 or 3, **characterised in that** the at least one adjusting element (10) acts on the additional element (12), wherein in particular the at least one worm screw (10b) acts on associated ribs (17) on the additional element (12) and in particular the at least one adjusting screw (10b) is mounted in a multi-functional part (15) which is fastened at the front free end of the drawer rail (8), near the drawer front panel (4).

6. Drawer guide (6) according to claim 1, **characterised in that** the adjusting device comprises at least one threaded mounting (23) which is connectable with the at least one additional element (12) and adjustable repeatedly, wherein in particular the at least one threaded mounting (23) is located in a multi-functional part (15) into/onto which the additional element (12) is screwed with its mating thread (24) and wherein in particular the at least one additional element (12) is embodied so as to be telescopic at least once and wherein in particular the two parts (13a, 13b, 20a, 20b) of the at least one additional element (12) which are telescopic relative to one another are connected with one another by means of a thread or the at least one adjusting element (10) of the adjusting device acts on at least one of these parts (13a, 13b, 20a, 20b) which are telescopic relative to one another.

7. Drawer guide (6) according to one of claims 2 to 6, **characterised in that** the adjusting device exhibits at least one associated stop (11) adjustable in opening/closing directions (21, 22) of the drawer (1) for the at least one adjusting element (10) or for the at least one additional element (12), wherein this at least one stop (11) is located on a component (7-9, 12, 13, 15, 18, 20) other than the at least one adjusting element (10) or the at least one additional element (12).

8. Drawer guide (6) according to one of claims 1 to 7, **characterised in that** the drawer rail (8) is connected directly or indirectly by means of a drawer side wall (5) and/or a drawer frame with a drawer front panel (4), wherein formed between the carcass (2) and the drawer front panel (4) there is a front gap (3) which can be altered in that the drawer front panel (4) is repeatedly adjustable in opening/closing directions (21, 22) of the drawer (1) by means of the adjusting device, wherein the adjusting device is arranged and/or acts directly or indirectly between at least any two components (7-9, 11, 12, 13, 15, 20) of the drawer guide (6) which are displaceable relative to one another in the opening/closing directions (21, 22), and **in that** the components (7-9, 11, 12, 13, 15, 20) of the drawer guide (6) which are displaceable relative to one another in the opening/closing directions (21, 22) and between which the adjusting device is located are only displaced relative to one another automatically/on their own during a part of the opening and closing travel of the drawer (1) which in particular lies shortly before the completely closed state of the drawer (1).

9. Drawer guide (6) according to claim 8, **characterised in that** the additional element (12) is arranged indirectly or directly on a rail (7-9), and is adjustable in opening/closing directions (21, 22) of the drawer (1) by means of an adjusting element (10), wherein the adjusting element (10) is arranged indirectly or directly on the same rail (7-9).

10. Drawer guide (6) according to claim 8, **characterised in that** the adjusting device comprises at least one threaded mounting (23) which is connectable with the at least one additional element (12) and repeatedly adjustable, wherein in particular the at least one threaded mounting (23) is located in a multi-functional part (15) into/onto which the additional element (12) is screwed with its mating thread (24) and wherein in particular the at least one additional element (12) is embodied so as to be telescopic at least once and wherein in particular the two parts (13a, 13b, 20a, 20b) of the at least one additional element (12) which are telescopic relative to one another are connected with one another by means of a thread or the at least one adjusting element (10) of the adjusting device acts on at least one of these parts (13a, 13b, 20a, 20b) which are telescopic relative to one another.

## Revendications

1. Guide de tiroir (6), en particulier pour tiroir de meuble (1), avec une glissière de corps (7) fixée à un corps (2), et une glissière de tiroir (8) apte à coulisser linéairement sur la glissière de corps (7) directement ou indirectement par l'intermédiaire d'une glissière centrale (9) prévue éventuellement, et avec au moins un élément supplémentaire, sous la forme d'un amortisseur (12) ou d'un élément de verrouillage automatique par pression (touch-latch) ou d'un dispositif de fermeture automatique, ou sous la forme d'un amortisseur (12) et d'un élément de verrouillage automatique par pression, ou sous la forme d'un amortisseur (12) et d'un dispositif de fermeture automatique, ou sous la forme d'un élément de verrouillage automatique par pression et d'un dispositif de fermeture automatique qui sont aptes à être ajustés sur leur course d'action par l'intermédiaire d'un mécanisme de réglage,
**caractérisé en ce que** le ou les éléments supplémentaires sont conçus dans leur ensemble pour pouvoir être réglés par le dispositif de réglage par rapport à ou dans les sens d'ouverture/fermeture (21, 22) de la glissière de tiroir (8) ou **en ce que** deux éléments de construction (13a, 13b, 20a, 20b) de l'élément supplémentaire qui agissent les uns par rapport aux autres pendant le mouvement du tiroir sont conçus pour pouvoir être réglés les uns par rapport aux autres par le dispositif de réglage dans les sens d'ouverture/fermeture (21, 22) de la glissière de tiroir (8).

2. Guide de tiroir (6) selon la revendication 1, **caractérisé en ce que** le dispositif de réglage contient au moins un élément de réglage (10) réglable en rotation ou au moins un élément de réglage (10) réglable linéairement, et à titre optionnel, en supplément, une butée (11) réglable en rotation ou linéairement pour l'élément supplémentaire (12), étant précisé que le réglage linéaire de l'élément de réglage (10), en particulier, se fait dans les sens d'ouverture/fermeture (21, 22) du tiroir (1) ou transversalement par rapport à l'extension longitudinale des glissières (7-9), de glissière à glissière.

3. Guide de tiroir (6) selon la revendication 2, **caractérisé en ce que** ledit élément de réglage est conçu comme une vis filetée (10) ou une vis sans fin (10b) ou une vis excentrique avec au moins une saillie ou conçue comme un coulisseau (10a), et le dispositif de réglage est conçu comme un mécanisme de serrage ou comme un système d'enclenchement, étant précisé que le ou les éléments de réglage, en particulier, sont réglables linéairement dans les sens d'ouverture/fermeture (21, 22) du tiroir (1).

4. Guide de tiroir (6) selon la revendication 2 ou 3, **caractérisé en ce que** le ou les éléments de réglage (10) se trouvent sur une fixation (18) reliée à la glissière de tiroir (8) ou venue de matière avec celle-ci.

5. Guide de tiroir (6) selon la revendication 2 ou 3, **caractérisé en ce que** le ou les éléments de réglage (10) agissent sur l'élément supplémentaire (12), étant précisé que la ou les vis sans fin (10b), en particulier, agissent sur des nervures associées (17) prévues sur l'élément supplémentaire (12) et que la ou les vis de réglage (10b), en particulier, sont logées dans un élément multifonction (15) qui est fixé à l'extrémité libre avant de la glissière de tiroir (8), près du panneau avant de tiroir (4).

6. Guide de tiroir (6) selon la revendication 1, **caractérisé en ce que** le dispositif de réglage contient au moins un logement fileté (23) qui est apte à être relié à l'élément ou aux éléments supplémentaires (12) et à être réglé de manière répétée, étant précisé que le ou les logements filetés (23), en particulier, se trouvent dans un élément multifonction (15) dans/sur lequel l'élément supplémentaire (12) est vissé avec son filetage opposé (24), et que le ou les éléments supplémentaires (12), en particulier, sont conçus pour être au moins une fois télescopiques et que les deux parties (13a, 13b, 20a, 20b), en particulier, télescopiques l'une par rapport à l'autre, du ou des éléments supplémentaires (12) sont reliées entre elles par un filetage ou que le ou les éléments de réglage (10) du dispositif de réglage agissent sur l'une au moins de ces parties (13a, 13b, 20a, 20b) télescopiques l'une par rapport à l'autre.

7. Guide de tiroir (6) selon l'une des revendications 2 à 6, **caractérisé en ce que** le dispositif de réglage comporte au moins une butée associée (11), réglable dans le sens d'ouverture/fermeture (21, 22) du tiroir (1), pour le ou les éléments de réglage (10) ou pour le ou les éléments supplémentaires (12), étant précisé que la ou les butées (11) se trouvent sur un élément de construction (7-9, 12, 13, 15, 18, 20) différent du ou des éléments de réglage (10) ou du ou des éléments supplémentaires (12).

8. Guide de tiroir (6) selon l'une des revendications 1 à 7, **caractérisé en ce que** la glissière de tiroir (8) est reliée à un panneau avant de tiroir (4) directement ou indirectement par l'intermédiaire d'une paroi latérale de tiroir (5) et/ou d'un châssis de tiroir, étant précisé qu'il est prévu, formé entre le corps (2) et le panneau avant de tiroir (4), un interstice avant (3) qui est apte à être modifié grâce au fait que le panneau avant de tiroir (4) est réglable de manière répétée dans les sens d'ouverture/fermeture (21, 22) du tiroir (1) par l'intermédiaire du dispositif de réglage, étant précisé que le dispositif de réglage est disposé et/ou agit directement ou indirectement entre au moins deux éléments de construction quelconques (7-9, 11, 12, 13, 15, 20) de la glissière de tiroir (6) mobiles les uns par rapport aux autres dans les sens d'ouverture/fermeture (21, 22), et **en ce que** les éléments de construction (7-9, 11, 12, 13, 15, 20) de la glissière de tiroir (6) qui sont mobiles les uns par rapport aux autres dans les sens d'ouverture/fermeture (21, 22) et entre lesquels se trouve le dispositif de réglage ne sont déplacés automatiquement/tout seuls les uns par rapport aux autres que pendant une partie de la course d'ouverture et de fermeture du tiroir (1) qui est située en particulier juste avant la position complètement fermée du tiroir (1).

9. Guide de tiroir (6) selon la revendication 8, **caractérisé en ce que** l'élément supplémentaire (12) est disposé sur une glissière (7-9) directement ou indirectement et est réglable dans les sens d'ouverture/fermeture (21, 22) du tiroir (1) par l'intermédiaire d'un élément de réglage (10), étant précisé que l'élément de réglage (10) est disposé directement ou indirectement sur la même glissière (7-9).

10. Guide de tiroir (6) selon la revendication 8, **caractérisé en ce que** le dispositif de réglage contient au moins un logement fileté (23) qui est apte à être relié à l'élément ou aux éléments supplémentaires (12) et qui est réglable de manière répétée, étant précisé que le ou les logements filetés (23), en particulier, se trouvent dans un élément multifonction (15) dans/sur lequel l'élément supplémentaire (12) est vissé avec son filetage opposé (24), et que le ou les éléments supplémentaires (12), en particulier, sont conçus pour être au moins une fois télescopiques et que les deux parties (13a, 13b, 20a, 20b), télescopiques l'une par rapport à l'autre, en particulier, du ou des éléments supplémentaires (12) sont reliées entre elles par un filetage ou que le ou les éléments de réglage (10) du dispositif de réglage agissent sur l'une au moins de ces parties (13a, 13b, 20a, 20b) télescopiques l'une par rapport à l'autre.
